# FASCICULE DE BREVET EUROPEEN

(11) **EP 3 803 021 B1**
(45) Date de publication et mention de la délivrance du brevet: **11.05.2022**
(21) Numéro de dépôt: 19765410.6
(22) Date de dépôt: 27.05.2019
(51) Int. Cl.: E06B 9/17, E06B 9/72

(54) **DISPOSITIF D'OCCULTATION POUR UNE INSTALLATION DOMOTIQUE DE FERMETURE OU DE PROTECTION SOLAIRE D'UN BATIMENT ET INSTALLATION DOMOTIQUE ASSOCIEE**
ROLLLADENVORRICHTUNG FÜR EINE HEIMAUTOMATISIERUNGS- ODER SONNENSCHUTZVORRICHTUNG IN EINEM GEBÄUDE UND ZUGEHÖRIGE HEIMAUTOMATISIERUNGSINSTALLATION
SHUTTER DEVICE FOR A HOME AUTOMATION CLOSURE OR SOLAR PROTECTION INSTALLATION IN A BUILDING AND ASSOCIATED HOME AUTOMATION INSTALLATION

(30) Priorité: 28.05.2018 FR 1800517
(43) Date de publication de la demande: 14.04.2021
(73) Titulaire: Somfy Activites SA, 74300 Cluses (FR)
(72) Inventeur: CLERGET, Sergyl, 74370 Epagny / Metz-Tessy (FR)
(74) Mandataire: Gonny, Florent
(86) Numéro de dépôt international: PCT/EP2019/025157
(87) Numéro de publication internationale: WO 2019/228668

(56) Documents cités:
- EP-A1- 1 120 533
- WO-A1-2016/005497
- WO-A1-2017/036966
- WO-A1-2018/037118
- DE-U1-202016 105 745

## Description

La présente invention concerne un dispositif d'occultation pour une installation domotique de fermeture ou de protection solaire d'un bâtiment et une installation domotique de fermeture ou de protection solaire d'un bâtiment comprenant un tel dispositif d'occultation.

De manière générale, la présente invention concerne le domaine des dispositifs d'occultation comprenant un dispositif d'entraînement motorisé mettant en mouvement un écran, entre au moins une première position et au moins une deuxième position.

Un dispositif d'entraînement motorisé comprend un actionneur électromécanique d'un élément mobile de fermeture, d'occultation ou de protection solaire, tel qu'un volet, une porte, une grille, un store ou tout autre matériel équivalent, appelé par la suite écran.

On connaît déjà le document DE 20 2016 105 745 U1 qui décrit un dispositif d'occultation pour une installation domotique de fermeture ou de protection solaire d'un bâtiment. Le dispositif d'occultation comprend un coffre, un écran, un tube d'enroulement, une première et une deuxième coulisses latérales, un dispositif d'entraînement motorisé et un dispositif de connexion électrique. L'écran comprend une première extrémité, une deuxième extrémité, un premier bord latéral et un deuxième bord latéral. La première extrémité de l'écran est fixée au tube d'enroulement. La première coulisse latérale est configurée pour recevoir le premier bord latéral de l'écran et la deuxième coulisse latérale est configurée pour recevoir le deuxième bord latéral de l'écran. Le dispositif d'entraînement motorisé comprend un actionneur électromécanique et un dispositif de stockage d'énergie électrique. L'actionneur électromécanique est configuré pour enrouler et dérouler l'écran sur le tube d'enroulement, entre une position enroulée et une position déroulée. Le dispositif de stockage d'énergie électrique est configuré pour alimenter en énergie électrique l'actionneur électromécanique. Le dispositif de stockage d'énergie électrique comprend une batterie. Le tube d'enroulement, le dispositif d'entraînement motorisé et le dispositif de stockage d'énergie électrique sont disposés à l'intérieur du coffre. Le dispositif de connexion électrique est configuré pour relier électriquement une source d'alimentation en énergie électrique externe au dispositif de stockage d'énergie électrique ou à l'actionneur électromécanique.

Cependant, ce dispositif d'occultation présente l'inconvénient de fixer le dispositif de connexion électrique au travers d'une ouverture ménagée dans le coffre du dispositif d'occultation.

Un tel positionnement du dispositif de connexion électrique au travers d'une ouverture ménagée dans le coffre du dispositif d'occultation engendre un encombrement à l'intérieur du coffre.

Par ailleurs, selon les modèles de dispositifs d'occultation proposés par les fabricants de dispositifs d'occultation, certains d'entre eux ne présentent pas l'espace disponible pour disposer au moins en partie le dispositif de connexion électrique à l'intérieur du coffre.

En outre, le dispositif de connexion électrique fixé au travers d'une ouverture ménagée dans le coffre du dispositif d'occultation n'est pas accessible aisément, en particulier dans le cas où le coffre est disposé à l'extérieur du bâtiment.

La présente invention a pour but de résoudre les inconvénients précités et de proposer un dispositif d'occultation pour une installation domotique de fermeture ou de protection solaire d'un bâtiment, ainsi qu'une installation domotique de fermeture ou de protection solaire d'un bâtiment comprenant un tel dispositif d'occultation, le dispositif d'occultation étant équipé d'un dispositif de connexion électrique permettant soit de recharger un dispositif de stockage d'énergie électrique, disposé à l'intérieur du coffre du dispositif d'occultation et relié électriquement à un dispositif d'entraînement motorisé, soit de déplacer un écran du dispositif d'occultation au moyen du dispositif d'entraînement motorisé, tout en garantissant une facilité d'accès au dispositif de connexion électrique et un aspect esthétique du dispositif d'occultation et en minimisant les coûts d'obtention du dispositif de connexion électrique.

A cet égard, la présente invention vise, selon un premier aspect, un dispositif d'occultation pour une installation domotique de fermeture ou de protection solaire d'un bâtiment,
le dispositif d'occultation comprenant au moins :
- un coffre,
- un écran, l'écran comprenant une première extrémité, une deuxième extrémité, un premier bord latéral et un deuxième bord latéral,
- un tube d'enroulement, la première extrémité de l'écran étant fixée au tube d'enroulement,
- une première et une deuxième coulisses latérales, la première coulisse latérale étant configurée pour recevoir le premier bord latéral de l'écran et la deuxième coulisse latérale étant configurée pour recevoir le deuxième bord latéral de l'écran,
- un dispositif d'entraînement motorisé, et
- un dispositif de connexion électrique,
le dispositif d'entraînement motorisé comprenant au moins :
- un actionneur électromécanique, l'actionneur électromécanique étant configuré pour enrouler et dérouler l'écran sur le tube d'enroulement, entre une position enroulée et une position déroulée, et
- un dispositif de stockage d'énergie électrique, le dispositif de stockage d'énergie électrique étant configuré pour alimenter en énergie électrique au moins l'actionneur électromécanique,
le dispositif de stockage d'énergie électrique comprenant au moins :
- une batterie,
le tube d'enroulement, le dispositif d'entraînement motorisé et le dispositif de stockage d'énergie électrique étant disposés à l'intérieur du coffre.

Selon l'invention, le dispositif de connexion électrique est disposé entre l'une des première et deuxième coulisses latérales et le coffre, dans une configuration assemblée du dispositif d'occultation.

Ainsi, le dispositif de connexion électrique permet soit de recharger le dispositif de stockage d'énergie électrique, disposé à l'intérieur du coffre du dispositif d'occultation et relié électriquement au dispositif d'entraînement motorisé, soit de déplacer l'écran du dispositif d'occultation au moyen du dispositif d'entraînement motorisé, tout en garantissant une facilité d'accès au dispositif de connexion électrique et un aspect esthétique du dispositif d'occultation et en minimisant les coûts d'obtention du dispositif de connexion électrique.

De cette manière, le dispositif de connexion électrique est disposé à l'extérieur du coffre et, plus particulièrement, dans le prolongement de l'une des première et deuxième coulisses latérales, de sorte à s'étendre entre l'une des première et deuxième coulisses latérales et le coffre.

Selon une caractéristique avantageuse de l'invention, le dispositif de connexion électrique comprend un boîtier et un connecteur électrique.

Selon une autre caractéristique avantageuse de l'invention, le coffre comprend au moins un corps, une première joue et une deuxième joue. Chacune des première et deuxième joues est disposée à une extrémité latérale du corps du coffre, dans une configuration assemblée du coffre. Chacune des première et deuxième joues comprend au moins un tenon. Chacune des première et deuxième coulisses latérales comprend au moins une mortaise. Le tenon de la première joue du coffre est disposé à l'intérieur de la mortaise de la première coulisse latérale, dans la configuration assemblée du dispositif d'occultation. Le tenon de la deuxième joue du coffre est disposé à l'intérieur de la mortaise de la deuxième coulisse latérale, dans la configuration assemblée du dispositif d'occultation. En outre, le boîtier du dispositif de connexion électrique comprend un premier logement, le tenon de l'une des première et deuxième joues du coffre traversant le premier logement du boîtier, dans la configuration assemblée du dispositif d'occultation.

Selon une autre caractéristique avantageuse de l'invention, le boîtier du dispositif de connexion électrique comprend un deuxième logement. En outre, le connecteur électrique du dispositif de connexion électrique est disposé à l'intérieur du deuxième logement du boîtier, dans une configuration assemblée du dispositif de connexion électrique.

Selon une autre caractéristique avantageuse de l'invention, le dispositif de connexion électrique comprend, en outre, des fils d'alimentation électrique, les fils d'alimentation électrique sont reliés électriquement au connecteur électrique du dispositif de connexion électrique. Le boîtier du dispositif de connexion électrique comprend, en outre, un canal reliant le deuxième logement du boîtier au premier logement du boîtier. En outre, les fils d'alimentation électrique s'étendent au moins à l'intérieur du canal du boîtier.

Selon une autre caractéristique avantageuse de l'invention, le boîtier du dispositif de connexion électrique comprend un troisième logement. En outre, le troisième logement du boîtier étant réalisé en forme de rainure, de sorte à permettre le coulissement de l'écran à l'intérieur du troisième logement, dans la configuration assemblée du dispositif d'occultation.

Selon une autre caractéristique avantageuse de l'invention, le dispositif de connexion électrique est configuré pour relier électriquement une source d'alimentation en énergie électrique externe au dispositif de stockage d'énergie électrique ou à l'actionneur électromécanique.

La présente invention vise, selon un deuxième aspect, une installation domotique de fermeture ou de protection solaire d'un bâtiment comprenant une fenêtre ou une porte, ainsi qu'un dispositif d'occultation conforme à l'invention et tel que mentionné ci-dessus.

Cette installation domotique présente des caractéristiques et avantages analogues à ceux décrits précédemment en relation avec le dispositif d'occultation selon l'invention.

Selon une autre caractéristique avantageuse de l'invention, la fenêtre ou la porte comprend au moins un cadre dormant et un ouvrant. Chacune des première et deuxième coulisses latérales est disposée en vis-à-vis du cadre dormant de la fenêtre ou de la porte, dans une configuration assemblée de l'installation domotique. En outre, le dispositif de connexion électrique est disposé en vis-à-vis du cadre dormant de la fenêtre ou de la porte.

Selon une autre caractéristique avantageuse de l'invention, le coffre du dispositif d'occultation est disposé à l'extérieur du bâtiment, dans la configuration assemblée de l'installation domotique.

D'autres particularités et avantages de l'invention apparaîtront encore dans la description ci-après.

Aux dessins annexés, donnés à titre d'exemples non limitatifs :
- la figure 1 est une vue schématique en coupe transversale d'une installation domotique conforme à un mode de réalisation de l'invention ;
- la figure 2 est une vue schématique en perspective de l'installation domotique illustrée à la figure 1 ;
- la figure 3 est une vue schématique en coupe axiale et partielle de l'installation domotique illustrée aux figures 1 et 2, montrant un actionneur électromécanique tubulaire de l'installation ;
- la figure 4 est une vue schématique en perspective d'une partie d'un dispositif d'occultation de l'installation domotique illustrée aux figures 1 et 2;
- la figure 5 est une vue schématique de détail et en perspective du dispositif d'occultation illustré à la figure 4, selon un autre angle de vue ; et
- la figure 6 est une vue schématique éclatée et en perspective d'une partie du dispositif d'occultation illustré aux figures 4 et 5.

On décrit tout d'abord, en référence aux figures 1 et 2, une installation domotique conforme à l'invention et installée dans un bâtiment comportant une ouverture 1, pratiquée dans un mur du bâtiment pour recevoir une fenêtre 52 ou une porte, non représentée, équipée d'un écran 2 appartenant à un dispositif d'occultation 3, en particulier un volet roulant motorisé.

La fenêtre 52 ou la porte comprend un cadre dormant 53 et au moins un ouvrant, non représenté.

Le nombre d'ouvrants de la fenêtre ou de la porte n'est pas limitatif et peut être de un, deux ou plus.

Le dispositif d'occultation 3 peut être un volet roulant, un store en toile ou avec des lames orientables, ou encore un portail roulant. La présente invention s'applique à tous les types de dispositif d'occultation.

On décrit, en référence aux figures 1 et 2, un volet roulant conforme à un mode de réalisation de l'invention.

L'écran 2 du dispositif d'occultation 3 est enroulé sur un tube d'enroulement 4 entraîné par un dispositif d'entraînement motorisé 5. L'écran 2 est mobile entre une position enroulée, en particulier haute, et une position déroulée, en particulier basse.

L'écran 2 mobile du dispositif d'occultation 3 est un écran de fermeture, d'occultation et/ou de protection solaire, s'enroulant sur le tube d'enroulement 4 dont le diamètre intérieur est sensiblement supérieur au diamètre externe d'un actionneur électromécanique 11, de sorte que l'actionneur électromécanique 11 puisse être inséré dans le tube d'enroulement 4, lors de l'assemblage du dispositif d'occultation 3.

Le dispositif d'entraînement motorisé 5 comprend l'actionneur électromécanique 11, en particulier de type tubulaire, permettant de mettre en rotation le tube d'enroulement 4, de sorte à déplacer, en particulier dérouler ou enrouler, l'écran 2 du dispositif d'occultation 3.

Le dispositif d'occultation 3 comprend le tube d'enroulement 4 pour enrouler l'écran 2. Dans l'état monté, l'actionneur électromécanique 11 est inséré dans le tube d'enroulement 4.

L'écran 2 comprend une première extrémité 2a, en particulier l'extrémité supérieure de l'écran 2, dans la représentation des figures 1 et 2, et une deuxième extrémité 2b, en particulier l'extrémité inférieure de l'écran 2, dans la représentation des figures 1, 2 et 4 à 6. La première extrémité 2a de l'écran 2 est opposée à la deuxième extrémité 2b de l'écran 2.

La première extrémité 2a de l'écran 2 est fixée au tube d'enroulement 4.

L'écran 2 comprend également un premier bord latéral 2c, dans la représentation des figures 2 et 6, et un deuxième bord latéral 2d, dans la représentation de la figure 2. Le premier bord latéral 2c de l'écran 2 est opposé au deuxième bord latéral 2d de l'écran 2.

De manière connue, le volet roulant, qui forme le dispositif d'occultation 3, comporte un tablier comprenant des lames horizontales articulées les unes aux autres, formant l'écran 2 du volet roulant 3, et guidées par deux coulisses latérales 6a, 6b, appelées par la suite première et deuxième coulisses latérales 6a, 6b. Ces lames sont jointives lorsque le tablier 2 du volet roulant 3 atteint sa position basse déroulée.

La première coulisse latérale 6a est configurée pour recevoir le premier bord latéral 2c de l'écran 2. En outre, la deuxième coulisse latérale 6b est configurée pour recevoir le deuxième bord latéral 2d de l'écran 2.

Ainsi, chacune des première et deuxième coulisses latérales 6a, 6b forme une coulisse de guidage de l'écran 2.

Ici, un plan de coulissement de l'écran 2 est défini par les première et deuxième coulisses latérales 6a, 6b disposées en opposition, de part et d'autre de l'ouverture 1, de sorte à guider l'écran 2. Ce plan de coulissement de l'écran 2 est parallèle à un plan incluant le cadre dormant 53 de la fenêtre 52 ou de la porte.

Avantageusement, chacune des première et deuxième coulisses latérales 6a, 6b du dispositif d'occultation 3 se présente sous la forme d'un profilé, en particulier en forme de « U », et comprend une paroi latérale 6c, une paroi avant 6d et une paroi arrière 6e. La paroi avant 6d est opposée à la paroi arrière 6e.

Avantageusement, chacune des première et deuxième coulisses latérales 6a, 6b comprend, en outre, une paroi interne 6f, comme illustré à la figure 6.

Ainsi, la paroi interne 6f, la paroi avant 6d et la paroi arrière 6e de chacune des première et deuxième coulisses latérales 6a, 6b forment une rainure 6g à l'intérieur de laquelle le premier bord latéral 2c ou le deuxième bord latéral 2d de l'écran 2 coulisse, de sorte à garantir le guidage de l'écran 2, lors du déroulement et lors de l'enroulement de l'écran 2 autour du tube d'enroulement 4.

Avantageusement, chacune des parois avant 6d et arrière 6e s'étend à partir de la paroi latérale 6c suivant une direction perpendiculaire à la paroi latérale 6c.

Avantageusement, chacune des première et deuxième coulisses latérales 6a, 6b est fixée, au moyen d'éléments de fixation, sur une paroi extérieure d'une menuiserie de la fenêtre 52 ou de la porte, ou encore sur une paroi latérale d'un mur du bâtiment dans lequel l'ouverture 1 de la fenêtre 52 ou de la porte est formée.

Dans un exemple de réalisation, les éléments de fixation peuvent être des vis de fixation.

Avantageusement, la paroi arrière 6e de chacune des première et deuxième coulisses latérales 6a, 6b est disposée en vis-à-vis du cadre dormant 53 de la fenêtre 52 ou de la porte, dans une configuration assemblée de l'installation domotique.

Ainsi, la paroi arrière 6e de chacune des première et deuxième coulisses latérales 6a, 6b est la paroi de l'une des première et deuxième coulisses latérales 6a, 6b orientée en direction de la fenêtre 52 ou de la porte.

Par ailleurs, la paroi avant 6d de chacune des première et deuxième coulisses latérales 6a, 6b est la paroi de l'une des première et deuxième coulisses latérales 6a, 6b orientée vers l'environnement extérieur du bâtiment, autrement dit en direction opposée à la fenêtre 52 ou à la porte.

Dans le cas d'un volet roulant, la position haute enroulée correspond à la mise en appui d'une lame d'extrémité finale 8, par exemple en forme de L, du tablier 2 du volet roulant 3 contre un bord d'un coffre 9 du volet roulant 3 ou à l'arrêt de la lame d'extrémité finale 8 dans une position de fin de course haute programmée. En outre, la position basse déroulée correspond à la mise en appui de la lame d'extrémité finale 8 du tablier 2 du volet roulant 3 contre un seuil 7 de l'ouverture 1 ou à l'arrêt de la lame d'extrémité finale 8 dans une position de fin de course basse programmée.

Ici, une première lame 54 du volet roulant 3, opposée à la lame d'extrémité finale 8, est reliée au tube d'enroulement 4 au moyen d'au moins une articulation 10, en particulier une pièce d'attache en forme de bande.

En pratique, la première lame 54 est disposée au niveau de la première extrémité 2a de l'écran 2. En outre, la lame d'extrémité finale 8 est disposée au niveau de la deuxième extrémité 2b de l'écran 2.

Le tube d'enroulement 4 est disposé à l'intérieur du coffre 9 du volet roulant 3.

Avantageusement, le tablier 2 du volet roulant 3 s'enroule et se déroule autour du tube d'enroulement 4 et est logé au moins en partie à l'intérieur du coffre 9.

De manière générale, le coffre 9 est disposé au-dessus de l'ouverture 1, ou encore en partie supérieure de l'ouverture 1.

Avantageusement, le coffre 9 comprend au moins un corps 36, une première joue 37a et une deuxième joue 37b. Chacune des première et deuxième joues 37a, 37b est disposée à une extrémité latérale 36e, 36f du corps 36 du coffre 9, dans une configuration assemblée du coffre 9.

Avantageusement, le corps 36 du coffre 9 comprend une paroi inférieure 36a, une paroi supérieure 36b, une paroi avant 36c et une paroi arrière 36d, comme illustré à la figure 4.

Le dispositif d'entraînement motorisé 5 est commandé par une unité de commande. L'unité de commande peut être, par exemple, une unité de commande locale 12, où l'unité de commande locale 12 peut être reliée en liaison filaire ou non filaire avec une unité de commande centrale 13. L'unité de commande centrale 13 pilote l'unité de commande locale 12, ainsi que d'autres unités de commande locales similaires et réparties dans le bâtiment.

L'unité de commande centrale 13 peut être en communication avec une station météorologique déportée à l'extérieur du bâtiment, incluant, notamment, un ou plusieurs capteurs pouvant être configurés pour déterminer, par exemple, une température, une luminosité ou encore une vitesse de vent.

Une télécommande 14, pouvant être un type d'unité de commande locale, et pourvue d'un clavier de commande, qui comprend des éléments de sélection et d'affichage, permet, en outre, à un utilisateur d'intervenir sur l'actionneur électromécanique 11 et/ou l'unité de commande centrale 13.

Le dispositif d'entraînement motorisé 5 est, de préférence, configuré pour exécuter les commandes de déroulement ou d'enroulement de l'écran 2 du dispositif d'occultation 3, pouvant être émises, notamment, par la télécommande 14.

On décrit à présent, plus en détail et en référence à la figure 3, le dispositif d'entrainement motorisé 5, y compris l'actionneur électromécanique 11, appartenant à l'installation domotique des figures 1 et 2.

L'actionneur électromécanique 11 comprend un moteur électrique 16. Le moteur électrique 16 comprend un rotor et un stator, non représentés et positionnés de manière coaxiale autour d'un axe de rotation X, qui est également l'axe de rotation du tube d'enroulement 4 en configuration montée du dispositif d'entraînement motorisé 5.

Des moyens de commande de l'actionneur électromécanique 11, permettant le déplacement de l'écran 2 du dispositif d'occultation 3, sont constitués par au moins une unité électronique de contrôle 15. Cette unité électronique de contrôle 15 est apte à mettre en fonctionnement le moteur électrique 16 de l'actionneur électromécanique 11, et, en particulier, permettre l'alimentation en énergie électrique du moteur électrique 16.

Ainsi, l'unité électronique de contrôle 15 commande, notamment, le moteur électrique 16, de sorte à ouvrir ou fermer l'écran 2, comme décrit précédemment.

L'unité électronique de contrôle 15 comprend également un module de communication 27, en particulier de réception d'ordres de commande, les ordres de commande étant émis par un émetteur d'ordres, tel que la télécommande 14 destinée à commander l'actionneur électromécanique 11 ou l'une des unités de commande locale 12 ou centrale 13.

Préférentiellement, le module de communication 27 de l'unité électronique de contrôle 15 est de type sans fil. En particulier, le module de communication 27 est configuré pour recevoir des ordres de commande radioélectriques.

Le module de communication 27 peut également permettre la réception d'ordres de commande transmis par des moyens filaires.

L'unité de commande centrale 13, l'unité électronique de contrôle 15 ou l'unité de commande locale 12 peuvent également être en communication avec un serveur 28, de sorte à contrôler l'actionneur électromécanique 11 suivant des données mises à disposition à distance par l'intermédiaire d'un réseau de communication, en particulier un réseau internet pouvant être relié au serveur 28.

Les moyens de commande de l'actionneur électromécanique 11 comprennent des moyens matériels et/ou logiciels.

A titre d'exemple nullement limitatif, les moyens matériels peuvent comprendre au moins un microcontrôleur.

Le dispositif d'occultation 3 comprend également un dispositif de stockage d'énergie électrique 24, comme illustré à la figure 2.

Le dispositif de stockage d'énergie électrique 24 est configuré pour alimenter en énergie électrique au moins l'actionneur électromécanique 11.

Ainsi, l'actionneur électromécanique 11 peut être alimenté en énergie électrique au moyen du dispositif de stockage d'énergie électrique 24.

Le dispositif d'entraînement motorisé 5 et le dispositif de stockage d'énergie électrique 24 sont également disposés à l'intérieur du coffre 9.

Ici, l'actionneur électromécanique 11 est relié électriquement au dispositif de stockage d'énergie électrique 24 au moyen d'au moins un câble d'alimentation électrique 18, de sorte à permettre l'alimentation en énergie électrique de l'actionneur électromécanique 11 à partir du dispositif de stockage d'énergie électrique 24.

Ici, le dispositif de stockage d'énergie électrique 24 comprend le câble d'alimentation électrique 18.

Le dispositif de stockage d'énergie électrique 24 comprend une batterie 32.

Avantageusement, la batterie 32 comprend un connecteur électrique, non représenté, configuré pour coopérer avec un premier connecteur électrique, non représenté, du câble d'alimentation électrique 18.

Ainsi, le premier connecteur électrique du câble d'alimentation électrique 18 peut être déconnecté du connecteur électrique de la batterie 32, lors d'une intervention de maintenance ou de réparation du dispositif de stockage d'énergie électrique 24, en particulier pour le remplacement de la batterie 32.

En outre, le câble d'alimentation électrique 18 peut être déconnecté et connecté de la batterie 32, lors d'une opération de configuration du dispositif d'entraînement motorisé 5.

Avantageusement, le câble d'alimentation électrique 18 comprend un deuxième connecteur électrique, non représenté, configuré pour coopérer avec un connecteur électrique, non représenté, de l'actionneur électromécanique 11.

Ainsi, lorsque le premier connecteur électrique du câble d'alimentation électrique 18 est connecté électriquement avec le connecteur électrique de la batterie 32 et lorsque le deuxième connecteur électrique du câble d'alimentation électrique 18 est connecté électriquement avec le connecteur électrique de l'actionneur électromécanique 11, le dispositif de stockage d'énergie électrique 24 est relié électriquement à l'actionneur électromécanique 11.

Avantageusement, le dispositif d'entraînement motorisé 5 comprend un dispositif d'alimentation en énergie électrique autonome 26. Le dispositif d'alimentation en énergie électrique autonome 26 comprend le dispositif de stockage d'énergie électrique 24.

Ainsi, le dispositif d'alimentation en énergie électrique autonome 26 permet d'alimenter en énergie électrique l'actionneur électromécanique 11, sans être lui-même relié électriquement au réseau secteur.

Un carter 17 de l'actionneur électromécanique 11 est, préférentiellement, de forme cylindrique.

Dans un mode de réalisation, le carter 17 est réalisé dans un matériau métallique.

La matière du carter de l'actionneur électromécanique n'est pas limitative et peut être différente. Il peut s'agir, en particulier, d'une matière plastique.

Avantageusement, l'actionneur électromécanique 11 comprend également un réducteur 19, un frein 29 et un arbre de sortie 20.

Avantageusement, le réducteur 19 comprend au moins un étage de réduction. Ledit au moins un étage de réduction peut être un train d'engrenages de type épicycloïdal.

Le type et le nombre d'étages de réduction du réducteur ne sont pas limitatifs.

A titre d'exemple nullement limitatif, le frein 29 peut être un frein à ressort, un frein à came ou un frein électromagnétique.

L'actionneur électromécanique 11 peut également comprendre un dispositif de détection de fin de course et/ou d'obstacle, pouvant être mécanique ou électronique.

Avantageusement, le moteur électrique 16, le frein 29 et le réducteur 19 sont montés à l'intérieur du carter 17 de l'actionneur électromécanique 11.

Le tube d'enroulement 4 est entraîné en rotation autour de l'axe de rotation X et du carter 17 de l'actionneur électromécanique 11 soutenu par l'intermédiaire de deux liaisons pivot. La première liaison pivot est réalisée au niveau d'une première extrémité du tube d'enroulement 4 au moyen d'une couronne 30 insérée autour d'une première extrémité 17a du carter 17 de l'actionneur électromécanique 11. La couronne 30 permet ainsi de réaliser un palier. La deuxième liaison pivot, non représentée à la figure 3, est réalisée au niveau d'une deuxième extrémité du tube d'enroulement 4, non visible sur cette figure.

Avantageusement, l'actionneur électromécanique 11 comprend un support de couple 21. Le support de couple 21 est en saillie au niveau de la première extrémité 17a du carter 17 de l'actionneur électromécanique 11, en particulier l'extrémité 17a du carter 17 recevant la couronne 30. Le support de couple 21 de l'actionneur électromécanique 11 permet ainsi de fixer l'actionneur électromécanique 11 sur un bâti 23, en particulier à l'une des joues 37a, 37b du coffre 9, dans l'exemple de réalisation de la figure 1 à la première joue 37a.

En outre, le support de couple 21 de l'actionneur électromécanique 11 peut permettre d'obturer la première extrémité 17a du carter 17.

Par ailleurs, le support de couple 21 de l'actionneur électromécanique 11 peut permettre de supporter l'unité électronique de contrôle 15. L'unité électronique de contrôle 15 peut être alimentée en énergie électrique au moyen du câble d'alimentation électrique 18 connecté électriquement au dispositif de stockage d'énergie électrique 24.

Ici et tel qu'illustré à la figure 3, l'unité électronique de contrôle 15 est ainsi disposée, autrement dit intégrée, à l'intérieur du carter 17 de l'actionneur électromécanique 11.

En variante, non représentée, l'unité électronique de contrôle 15 est disposée à l'extérieur du carter 17 de l'actionneur électromécanique 11 et, en particulier, montée sur la bâti 23 ou dans le support de couple 21.

L'arbre de sortie 20 de l'actionneur électromécanique 11 est disposé à l'intérieur du tube d'enroulement 4 et au moins en partie à l'extérieur du carter 17 de l'actionneur électromécanique 11.

Une extrémité de l'arbre de sortie 20 est en saillie par rapport au carter 17 de l'actionneur électromécanique 11, en particulier par rapport à une deuxième extrémité 17b du carter 17 opposée à la première extrémité 17a.

L'arbre de sortie 20 de l'actionneur électromécanique 11 est configuré pour entraîner en rotation un élément de liaison 22 relié au tube d'enroulement 4. L'élément de liaison 22 est réalisé sous la forme d'une roue.

Lors de la mise en fonctionnement de l'actionneur électromécanique 11, le moteur électrique 16 et le réducteur 19 entraînent en rotation l'arbre de sortie 20. En outre, l'arbre de sortie 20 de l'actionneur électromécanique 11 entraîne en rotation le tube d'enroulement 4 par l'intermédiaire de l'élément de liaison 22.

Ainsi, le tube d'enroulement 4 entraîne en rotation l'écran 2 du dispositif d'occultation 3, de sorte à ouvrir ou fermer l'ouverture 1.

On décrit à présent, en référence aux figures 4 à 6, le dispositif d'occultation 3 pour l'installation domotique de fermeture ou de protection solaire d'un bâtiment des figures 1 à 3, ce dispositif étant conforme à un mode de réalisation de l'invention.

L'actionneur électromécanique 11 est relié électriquement au dispositif de stockage d'énergie électrique 24. Et, plus particulièrement, l'unité électronique de contrôle 15 de l'actionneur électromécanique 11 est reliée électriquement au dispositif de stockage d'énergie électrique batterie 24.

Avantageusement, le dispositif de stockage d'énergie électrique 24 est de type rechargeable et est configuré pour alimenter en énergie électrique l'actionneur électromécanique 11.

Avantageusement, la batterie 32 comprend au moins un élément de stockage d'énergie électrique, non représenté.

Ici, la batterie 32 comprend une pluralité d'éléments de stockage d'énergie électrique. Préférentiellement, les éléments de stockage d'énergie électrique sont reliés électriquement en série.

Le nombre d'éléments de stockage d'énergie électrique de la batterie n'est pas limitatif.

Le dispositif d'occultation 3 comprend également un dispositif de connexion électrique 31.

Le dispositif de connexion électrique 31 est disposé entre l'une des première et deuxième coulisses latérales 6a, 6b, dans l'exemple de réalisation illustré aux figures 4 à 6 la première coulisse latérale 6a, et le coffre 9 et, plus particulièrement, la paroi inférieure 36a du corps 36 du coffre 9, dans une configuration assemblée du dispositif d'occultation 3.

Ainsi, le dispositif de connexion électrique 31 permet soit de recharger le dispositif de stockage d'énergie électrique 24, en particulier la batterie 32, disposé à l'intérieur du coffre 9 du dispositif d'occultation 3 et relié électriquement au dispositif d'entraînement motorisé 5, en particulier à l'actionneur électromécanique 11, soit de déplacer l'écran 2 du dispositif d'occultation 3 au moyen du dispositif d'entraînement motorisé 5, tout en garantissant une facilité d'accès au dispositif de connexion électrique 31 et un aspect esthétique du dispositif d'occultation 3 et en minimisant les coûts d'obtention du dispositif de connexion électrique 31.

De cette manière, le dispositif de connexion électrique 31 est disposé à l'extérieur du coffre 9 et, plus particulièrement, dans le prolongement de l'une des première et deuxième coulisses latérales 6a, 6b, de sorte à s'étendre entre l'une des première et deuxième coulisses latérales 6a, 6b et le coffre 9 et, plus particulièrement, la paroi inférieure 36a du corps 36 du coffre 9.

Avantageusement, le dispositif de connexion électrique 31 est configuré pour relier électriquement une source d'alimentation en énergie électrique externe 33 au dispositif de stockage d'énergie électrique 24 ou à l'actionneur électromécanique 11.

Préférentiellement, la source d'alimentation en énergie électrique externe 33 est une batterie de secours.

Avantageusement, la source d'alimentation en énergie électrique externe 33 peut être reliée électriquement au dispositif de connexion électrique 31 temporairement, autrement dit de manière non permanente.

De cette manière, la source d'alimentation en énergie électrique externe 33 est reliée électriquement au dispositif de connexion électrique 31 lors d'une période de recharge de la batterie 32 du dispositif de stockage d'énergie électrique 24 ou lors d'une période d'alimentation en énergie électrique directe de l'actionneur électromécanique 11.

Avantageusement, le dispositif de connexion électrique 31 comprend un boîtier 34 et un connecteur électrique 35.

Avantageusement, la source d'alimentation en énergie électrique externe 33 est reliée électriquement au connecteur électrique 35 du dispositif de connexion électrique 31 au moyen d'un câble d'alimentation électrique 49.

Ici et de manière nullement limitative, le câble d'alimentation électrique 49 fait partie de la source d'alimentation en énergie électrique externe 33.

Avantageusement, le câble d'alimentation électrique 49 comprend un connecteur électrique 50. En outre, le connecteur électrique 50 du câble d'alimentation électrique 49 est assemblé avec le connecteur électrique 35 du dispositif de connexion électrique 31, lorsque la source d'alimentation en énergie électrique externe 33 est reliée électriquement au dispositif de connexion électrique 31.

Avantageusement, le connecteur électrique 50 du câble d'alimentation électrique 49 et le connecteur électrique 35 du dispositif de connexion électrique 31 comprennent des éléments de fixation 51a, 51b, de sorte à garantir le maintien de la source d'alimentation en énergie électrique externe 33 avec le dispositif de connexion électrique 31, lorsque la source d'alimentation en énergie électrique externe 33 est reliée électriquement au dispositif de connexion électrique 31.

Ici, les éléments de fixation 51a, 51b sont des éléments de fixation par encliquetage élastique.

Avantageusement, chacune des première et deuxième joues 37a, 37b du coffre 9 comprend au moins un tenon 40. En outre, chacune des première et deuxième coulisses latérales 6a, 6b comprend au moins une mortaise 41. Le tenon 40 de la première joue 37a du coffre 9 est disposé à l'intérieur de la mortaise 41 de la première coulisse latérale 6a, dans la configuration assemblée du dispositif d'occultation 3. En outre, le tenon 40 de la deuxième joue 37b du coffre 9 est disposé à l'intérieur de la mortaise 41 de la deuxième coulisse latérale 6b, dans la configuration assemblée du dispositif d'occultation 3.

Ainsi et tel qu'illustré aux figures 4 à 6, le tenon 40 de la première joue 37a du coffre 9 est assemblée avec la mortaise 41 de la première coulisse latérale 6a, dans la configuration assemblée du dispositif d'occultation 3. En outre, le tenon 40 de la deuxième joue 37b du coffre 9 est assemblée avec la mortaise 41 de la deuxième coulisse latérale 6b, dans la configuration assemblée du dispositif d'occultation 3.

Avantageusement, le boîtier 34 du dispositif de connexion électrique 31 comprend un premier logement 38. En outre, le tenon 40 de l'une des première et deuxième joues 37a, 37b du coffre 9, dans l'exemple de réalisation des figures 4 à 6 de la première joue 37a du coffre 9, traverse le premier logement 38 du boîtier 34, dans la configuration assemblée du dispositif d'occultation 3.

Ainsi, le tenon 40 de l'une des première et deuxième joues 37a, 37b du coffre 9 est inséré à l'intérieur du premier logement 38 du boîtier 34 du dispositif de connexion électrique 31 puis à l'intérieur de l'une des première et deuxième coulisses latérales 6a, 6b, dans l'exemple illustré aux figures 4 à 6 de la première coulisse latérale 6a, et, plus particulièrement dans la mortaise 41 de l'une des première et deuxième coulisses latérales 6a, 6b, dans la configuration assemblée du dispositif d'occultation 3.

De cette manière, le dispositif de connexion électrique 31 est maintenu en position entre le coffre 9, en particulier la paroi inférieure 36a du corps 36 du coffre 9, et l'une des première et deuxième coulisses latérales 6a, 6b, en particulier une extrémité supérieure 42 de l'une des première et deuxième coulisses latérales 6a, 6b, dans la configuration assemblée du dispositif d'occultation 3, au moyen d'une liaison d'emboîtement réalisée par le tenon 40 de l'une des première et deuxième joues 37a, 37b du coffre 9 et par la mortaise 41 de l'une des première et deuxième coulisses latérales 6a, 6b.

L'extrémité supérieure 42 de l'une des première et deuxième coulisses latérales 6a, 6b, dans l'exemple illustré aux figures 4 à 6 de la première coulisse latérale 6a, est opposée à une extrémité inférieure, non représentée, de ladite coulisse latérale 6a, 6b.

Avantageusement, le boîtier 34 du dispositif de connexion électrique 31 comprend un deuxième logement 43. En outre, le connecteur électrique 35 du dispositif de connexion électrique 31 est disposé à l'intérieur du deuxième logement 43 du boîtier 34, dans une configuration assemblée du dispositif de connexion électrique 31.

Avantageusement, le dispositif de connexion électrique 31 comprend, en outre, des fils d'alimentation électrique 39. Les fils d'alimentation électrique 39 sont reliés électriquement au connecteur électrique 35 du dispositif de connexion électrique 31.

Avantageusement, le dispositif de connexion électrique 31 est relié électriquement à la batterie 32 ou à l'actionneur électromécanique 11, en particulier au moyen des fils d'alimentation électrique 39.

Ainsi, les fils d'alimentation électrique 39 sont reliés électriquement, d'une part, au connecteur électrique 35 du dispositif de connexion électrique 31 et, d'autre part, au dispositif de stockage d'énergie électrique 24, en particulier à la batterie 32, ou à l'actionneur électromécanique 11.

Dans un exemple de réalisation, non représenté, une liaison électrique des fils d'alimentation électrique 39 du dispositif de connexion électrique 31 au dispositif de stockage d'énergie électrique 24, en particulier à la batterie 32, ou à l'actionneur électromécanique 11 est mise en oeuvre par l'intermédiaire du câble d'alimentation électrique 18 reliant électriquement le dispositif de stockage d'énergie électrique 24, en particulier la batterie 32, à l'actionneur électromécanique 11.

Dans un tel cas, le câble d'alimentation électrique 18 peut être réalisé comme un faisceau de câbles et, plus particulièrement, peut présenter une forme en Y, autrement dit les fils d'alimentation électrique 39 du dispositif de connexion électrique 31 sont intégrés au câble d'alimentation électrique 18 soit directement soit au travers de connecteurs électriques.

Avantageusement, le boîtier 34 du dispositif de connexion électrique 31 comprend, en outre, un canal 44 reliant le deuxième logement 43 du boîtier 34 au premier logement 38 du boîtier 34. En outre, les fils d'alimentation électrique 39 s'étendent au moins à l'intérieur du canal 44 du boîtier 34.

Ainsi, les fils d'alimentation électrique 39 sont guidés à l'intérieur du boîtier 34 au moyen du canal 44 entre les premier et deuxième logements 38, 43.

De cette manière, les fils d'alimentation électrique 39 sont protégés par le boîtier 34 du dispositif de connexion électrique 31.

Avantageusement, le boîtier 34 du dispositif de connexion électrique 31 comprend un troisième logement 45. En outre, le troisième logement 45 du boîtier 34 est réalisé en forme de rainure, de sorte à permettre le coulissement de l'écran 2 à l'intérieur de celui-ci, dans la configuration assemblée du dispositif d'occultation 3.

Ainsi, le troisième logement 45 du boîtier 34 est réalisé de manière équivalente à la rainure 6g de chacune des première et deuxième coulisses latérales 6a, 6b.

Avantageusement, le coffre 9, en particulier la paroi inférieure 36a du corps 36 du coffre 9, comprend un trou de passage, non représenté, des fils d'alimentation électrique 39 reliés électriquement au connecteur électrique 35 du dispositif de connexion électrique 31.

Ainsi, le trou de passage ménagé dans le coffre 9 permet d'introduire les fils d'alimentation électrique 39 reliés électriquement au dispositif de connexion électrique 31 à l'intérieur du coffre 9.

En outre, les fils d'alimentation électrique 39 sont reliés électriquement soit au dispositif de stockage d'énergie électrique 24, en particulier à la batterie 32, soit à l'actionneur électromécanique 11.

Avantageusement, le tenon 40 de chacune des première et deuxième joues 37a, 37b du coffre 9 comprend une gorge 46. En outre, les fils d'alimentation électrique 39 s'étendent au moins à l'intérieur de la gorge 46 du tenon 40, dans l'exemple de réalisation des figures 4 à 6 de la première joue 37a du coffre 9.

Ainsi, les fils d'alimentation électrique 39 sont guidés à l'intérieur du tenon 40 de l'une des première et deuxième joues 37a, 37b au moyen de la gorge 46.

De cette manière, les fils d'alimentation électrique 39 sont protégés par le tenon 40 de l'une des première et deuxième joues 37a, 37b.

Avantageusement, le boîtier 34 du dispositif de connexion électrique 31 comprend une première partie 47 et une deuxième partie 48. La première partie 47 du boîtier 34 présente une enveloppe extérieure équivalente à une section de chacune des première et deuxième coulisses latérales 6a, 6b.

La section de chacune des première et deuxième coulisses latérales 6a, 6b est perpendiculaire à une direction de coulissement D de l'écran 2 à l'intérieur des première et deuxième coulisses latérales 6a, 6b. Autrement dit, la section de chacune des première et deuxième coulisses latérales 6a, 6b correspond à la section du profilé de celles-ci.

Ainsi, la première partie 47 du boîtier 34 présente une forme extérieure semblable à celle de chacune des première et deuxième coulisses latérales 6a, 6b, de sorte à garantir l'aspect esthétique du dispositif d'occultation 3.

De cette manière, la première partie 47 du boîtier 34 est confondue avec la première ou la deuxième coulisse latérale 6a, 6b, dans la configuration assemblée du dispositif d'occultation 3.

Ici, la première partie 47 du boîtier 34 comprend les premier et troisième logements 38, 45 du boîtier 34, ainsi que le canal 44 du boîtier 34.

Avantageusement, le deuxième logement 43 du boîtier 34 est décalé par rapport au troisième logement 45 du boîtier 34, de sorte à permettre le coulissement de l'écran 2 à l'intérieur du troisième logement 45 du boîtier 34.

Ainsi, le deuxième logement 43 du boîtier 34 est décalé par rapport à la paroi arrière 6e de la première ou de la deuxième coulisse latérale 6a, 6b vers la fenêtre 52 ou la porte, dans la configuration assemblée de l'installation domotique.

Ici et comme illustré à la figure 1, le dispositif d'alimentation en énergie électrique autonome 26 comprend, en outre, au moins une cellule photovoltaïque 25.

Dans la description qui suit, l'expression « la cellule photovoltaïque 25 » est utilisée pour désigner une ou plusieurs cellules photovoltaïques en fonction de la configuration du dispositif d'alimentation en énergie électrique autonome 26.

Ainsi, le dispositif de stockage d'énergie électrique 24 peut être rechargé par la cellule photovoltaïque 25.

De cette manière, le dispositif de stockage d'énergie électrique 24 est configuré pour être alimenté en énergie électrique par la cellule photovoltaïque 25.

Le rechargement du dispositif de stockage d'énergie électrique 24 peut donc être mis en oeuvre par énergie solaire au moyen de la cellule photovoltaïque 25.

En outre, le dispositif de stockage d'énergie électrique 24 peut être rechargé au moyen de la cellule photovoltaïque 25 sans avoir à démonter une partie du coffre 9 du dispositif d'occultation 3.

Par ailleurs, la cellule photovoltaïque 25 peut permettre d'alimenter en énergie électrique une charge par l'intermédiaire du dispositif de connexion électrique 31. La charge peut être, par exemple, une batterie de secours, pouvant être, notamment, la source d'alimentation en énergie électrique externe 33.

Dans un tel cas, la cellule photovoltaïque 25 est reliée électriquement au dispositif de connexion électrique 31, en particulier au moyen des fils d'alimentation électrique 39 du dispositif de connexion électrique 31.

Avantageusement, le dispositif d'entraînement motorisé 5 et, en particulier, la cellule photovoltaïque 25 comprend des éléments de chargement configurés pour charger la batterie 32 du dispositif de stockage d'énergie électrique 24 à partir de l'énergie solaire récupérée par la cellule photovoltaïque 25, ainsi qu'éventuellement la batterie de secours.

Ainsi, les éléments de chargement configurés pour charger la batterie 32 du dispositif de stockage d'énergie électrique 24 et, éventuellement, la batterie de secours, à partir de l'énergie solaire, permettent de convertir l'énergie solaire récupérée par la cellule photovoltaïque 25 en énergie électrique.

Dans un mode de réalisation, le dispositif d'alimentation en énergie électrique autonome 26 comprend une pluralité de cellules photovoltaïques 25 constituant un panneau photovoltaïque.

Avantageusement, l'alimentation en énergie électrique de l'actionneur électromécanique 11 par le dispositif de stockage d'énergie électrique 24 est configurée pour se substituer à une alimentation en énergie électrique de l'actionneur électromécanique 11 par un réseau d'alimentation en énergie électrique du secteur.

Ainsi, l'alimentation en énergie électrique de l'actionneur électromécanique 11 par le dispositif de stockage d'énergie électrique 24 permet de s'affranchir d'un raccordement au réseau d'alimentation en énergie électrique du secteur.

En variante, non représentée, l'alimentation en énergie électrique de l'actionneur électromécanique 11 est mise en oeuvre, d'une part, par le dispositif de stockage d'énergie électrique 24 et, d'autre part, par un réseau d'alimentation en énergie électrique du secteur.

Ainsi, l'actionneur électromécanique 11 est alors alimenté en énergie électrique soit par le dispositif de stockage d'énergie électrique 24 soit par le réseau d'alimentation en énergie électrique du secteur.

Dans ce cas, l'alimentation en énergie électrique de l'actionneur électromécanique 11 par le dispositif de stockage d'énergie électrique 24 peut permettre, notamment, de suppléer à une coupure d'alimentation en énergie électrique de l'actionneur électromécanique 11 par un réseau d'alimentation en énergie électrique du secteur.

En outre, l'alimentation en énergie électrique de l'actionneur électromécanique 11 par le réseau d'alimentation en énergie électrique du secteur permet de recharger le dispositif de stockage d'énergie électrique 24, en particulier lorsque le dispositif de stockage d'énergie électrique 24 est insuffisamment rechargé par la cellule photovoltaïque 25.

Avantageusement, la cellule photovoltaïque 25 est reliée électriquement au dispositif de stockage d'énergie électrique 24 directement ou par l'intermédiaire de l'actionneur électromécanique 11.

Avantageusement, le dispositif de connexion électrique 31 est disposé en vis-à-vis du cadre dormant 53 de la fenêtre 52 ou de la porte.

Dans l'exemple de réalisation illustré aux figures 1, 2 et 4 à 6, le coffre 9 du dispositif d'occultation 3 est disposé au moins en partie à l'extérieur du bâtiment, dans la configuration assemblée de l'installation domotique.

En variante, non représentée, le coffre 9 du dispositif d'occultation 3 est disposé complètement à l'extérieur du bâtiment, dans la configuration assemblée de l'installation domotique.

Grâce à la présente invention, le dispositif de connexion électrique permet soit de recharger le dispositif de stockage d'énergie électrique, disposé à l'intérieur du coffre du dispositif d'occultation et relié électriquement au dispositif d'entraînement motorisé, soit de déplacer l'écran du dispositif d'occultation au moyen du dispositif d'entraînement motorisé, tout en garantissant une facilité d'accès au dispositif de connexion électrique et un aspect esthétique du dispositif d'occultation et en minimisant les coûts d'obtention du dispositif de connexion électrique.

De cette manière, le dispositif de connexion électrique est disposé à l'extérieur du coffre et, plus particulièrement, dans le prolongement de l'une des première et deuxième coulisses latérales, de sorte à s'étendre entre l'une des première et deuxième coulisses latérales et le coffre.

De nombreuses modifications peuvent être apportées aux exemples de réalisation décrits précédemment sans sortir du cadre de l'invention, définie dans les revendications.

En outre, les modes de réalisation et variantes envisagés peuvent être combinés pour générer de nouveaux modes de réalisation de l'invention, sans sortir du cadre de l'invention, qui est définie dans les revendications.

## Revendications

1. Dispositif d'occultation (3) pour une installation domotique de fermeture ou de protection solaire d'un bâtiment,
le dispositif d'occultation (3) comprenant au moins :
- un coffre (9),
- un écran (2), l'écran (2) comprenant une première extrémité (2a), une deuxième extrémité (2b), un premier bord latéral (2c) et un deuxième bord latéral (2d),
- un tube d'enroulement (4), la première extrémité (2a) de l'écran (2) étant fixée au tube d'enroulement (4),
- une première et une deuxième coulisses latérales (6a, 6b), la première coulisse latérale (6a) étant configurée pour recevoir le premier bord latéral (2c) de l'écran (2) et la deuxième coulisse latérale (6b) étant configurée pour recevoir le deuxième bord latéral (2d) de l'écran (2),
- un dispositif d'entraînement motorisé (5), et
- un dispositif de connexion électrique (31),
le dispositif d'entraînement motorisé (5) comprenant au moins :
- un actionneur électromécanique (11), l'actionneur électromécanique (11) étant configuré pour enrouler et dérouler l'écran (2) sur le tube d'enroulement (4), entre une position enroulée et une position déroulée, et
- un dispositif de stockage d'énergie électrique (24), le dispositif de stockage d'énergie électrique (24) étant configuré pour alimenter en énergie électrique au moins l'actionneur électromécanique (11),
le dispositif de stockage d'énergie électrique (24) comprenant au moins :
- une batterie (32),
le tube d'enroulement (4), le dispositif d'entraînement motorisé (5) et le dispositif de stockage d'énergie électrique (24) étant disposés à l'intérieur du coffre (9), **caractérisé en ce que** le dispositif de connexion électrique (31) est disposé entre l'une des première et deuxième coulisses latérales (6a, 6b) et le coffre (9), dans une configuration assemblée du dispositif d'occultation (3).

2. Dispositif d'occultation (3) pour une installation domotique de fermeture ou de protection solaire selon la revendication 1, **caractérisé en ce que** le dispositif de connexion électrique (31) comprend un boîtier (34) et un connecteur électrique (35).

3. Dispositif d'occultation (3) pour une installation domotique de fermeture ou de protection solaire selon la revendication 2, **caractérisé en ce que**
- le coffre (9) comprend au moins :
∘ un corps (36),
∘ une première joue (37a) et une deuxième joue (37b), chacune des première et deuxième joues (37a, 37b) étant disposée à une extrémité latérale (36e, 36f) du corps (36) du coffre (9), dans une configuration assemblée du coffre (9), chacune des première et deuxième joues (37a, 37b) comprenant au moins un tenon (40),
- chacune des première et deuxième coulisses latérales (6a, 6b) comprend au moins une mortaise (41), le tenon (40) de la première joue (37a) du coffre (9) étant disposé à l'intérieur de la mortaise (41) de la première coulisse latérale (6a), dans la configuration assemblée du dispositif d'occultation (3), et le tenon (40) de la deuxième joue (37b) du coffre (9) étant disposé à l'intérieur de la mortaise (41) de la deuxième coulisse latérale (6b), dans la configuration assemblée du dispositif d'occultation (3), et
- le boîtier (34) du dispositif de connexion électrique (31) comprend un premier logement (38), le tenon (40) de l'une des première et deuxième joues (37a, 37b) du coffre (9) traversant le premier logement (38) du boîtier (34), dans la configuration assemblée du dispositif d'occultation (3).

4. Dispositif d'occultation (3) pour une installation domotique de fermeture ou de protection solaire selon la revendication 3, **caractérisé en ce que** le boîtier (34) du dispositif de connexion électrique (31) comprend un deuxième logement (43), le connecteur électrique (35) du dispositif de connexion électrique (31) étant disposé à l'intérieur du deuxième logement (43) du boîtier (34), dans une configuration assemblée du dispositif de connexion électrique (31).

5. Dispositif d'occultation (3) pour une installation domotique de fermeture ou de protection solaire selon la revendication 4, **caractérisé en ce que** :
- le dispositif de connexion électrique (31) comprend, en outre, des fils d'alimentation électrique (39), les fils d'alimentation électrique (39) étant reliés électriquement au connecteur électrique (35) du dispositif de connexion électrique (31), et
- le boîtier (34) du dispositif de connexion électrique (31) comprend, en outre, un canal (44) reliant le deuxième logement (43) du boîtier (34) au premier logement (38) du boîtier (34), les fils d'alimentation électrique (39) s'étendant au moins à l'intérieur du canal (44) du boîtier (34).

6. Dispositif d'occultation (3) pour une installation domotique de fermeture ou de protection solaire selon l'une quelconque des revendications 4 à 5, **caractérisé en ce que** le boîtier (34) du dispositif de connexion électrique (31) comprend un troisième logement (45), le troisième logement (45) du boîtier (34) étant réalisé en forme de rainure, de sorte à permettre le coulissement de l'écran (2) à l'intérieur du troisième logement (45), dans la configuration assemblée du dispositif d'occultation (3).

7. Dispositif d'occultation (3) pour une installation domotique de fermeture ou de protection solaire selon l'une quelconque des revendications 1 à 6, **caractérisé en ce que** le dispositif de connexion électrique (31) est configuré pour relier électriquement une source d'alimentation en énergie électrique externe (33) au dispositif de stockage d'énergie électrique (24) ou à l'actionneur électromécanique (11).

8. Installation domotique de fermeture ou de protection solaire d'un bâtiment, l'installation domotique comprenant :
- une fenêtre (52) ou une porte,
- un dispositif d'occultation (3) conforme à l'une quelconque des revendications 1 à 7.

9. Installation domotique de fermeture ou de protection solaire d'un bâtiment selon la revendication 8,
la fenêtre (52) ou la porte comprenant au moins :
- un cadre dormant (53), et
- un ouvrant,
chacune des première et deuxième coulisses latérales (6a, 6b) étant disposée en vis-à-vis du cadre dormant (53) de la fenêtre (52) ou de la porte, dans une configuration assemblée de l'installation domotique,
**caractérisée en ce que** le dispositif de connexion électrique (31) est disposé en vis-à-vis du cadre dormant (53) de la fenêtre (52) ou de la porte.

10. Installation domotique de fermeture ou de protection solaire d'un bâtiment selon la revendication 8 ou selon la revendication 9, **caractérisée en ce que** le coffre (9) du dispositif d'occultation (3) est disposé au moins en partie à l'extérieur du bâtiment, dans la configuration assemblée de l'installation domotique.

## Patentansprüche

1. Rollladenvorrichtung (3) für eine haustechnische Schließ- oder Sonnenschutzanlage eines Gebäudes,
wobei die Rollladenvorrichtung (3) mindestens umfasst:
- eine Kassette (9),
- einen Vorhang (2), wobei der Vorhang (2) ein erstes Ende (2a), ein zweites Ende (2b), einen ersten seitlichen Rand (2c) und einen zweiten seitlichen Rand (2d) umfasst,
- eine Welle (4), wobei das erste Ende (2a) des Vorhangs (2) an der Welle (4) befestigt ist,
- eine erste und eine zweite seitliche Führungsschiene (6a, 6b), wobei die erste seitliche Führungsschiene (6a) ausgelegt ist, um den ersten seitlichen Rand (2c) des Vorhangs (2) zu empfangen und die zweite seitliche Führungsschiene (6b) ausgelegt ist, um den zweiten seitlichen Rand (2d) des Vorhangs (2) zu empfangen,
- eine motorisierte Antriebsvorrichtung (5), und
- eine elektrische Verbindungsvorrichtung (31),
wobei die motorisierte Antriebsvorrichtung (5) mindestens umfasst:
- einen elektromechanischen Aktuator (11), wobei der elektromechanische Aktuator (11) ausgelegt ist, um den Vorhang (2) auf der Welle (4) zwischen einer aufgewickelten Position und einer abgewickelten Position aufzuwickeln und abzuwickeln, und
- eine Speichervorrichtung elektrischer Energie (24), wobei die Speichervorrichtung elektrischer Energie (24) ausgelegt ist, um mindestens den elektromechanischen Aktuator (11) mit elektrischer Energie zu versorgen,
wobei die Speichervorrichtung elektrischer Energie (24) mindestens umfasst:
- eine Batterie (32),
wobei die Welle (4), die motorisierte Antriebsvorrichtung (5) und die Speichervorrichtung elektrischer Energie (24) im Inneren der Kassette (9) angeordnet sind,
**dadurch gekennzeichnet, dass** die elektrische Verbindungsvorrichtung (31) in einer zusammengebauten Konfiguration der Rollladenvorrichtung (3) zwischen entweder der ersten oder der zweiten seitlichen Führungsschiene (6a, 6b) und der Kassette (9) (3) angeordnet ist.

2. Rollladenvorrichtung (3) für eine haustechnische Schließ- oder Sonnenschutzanlage nach Anspruch 1, **dadurch gekennzeichnet, dass** die elektrische Verbindungsvorrichtung (31) einen Kasten (34) und einen elektrischen Verbinder (35) umfasst.

3. Rollladenvorrichtung (3) für eine haustechnische Schließ- oder Sonnenschutzanlage nach Anspruch 2, **dadurch gekennzeichnet, dass**
- die Kassette (9) mindestens umfasst:
∘ einen Körper (36),
∘ eine erste Wange (37a) und eine zweite Wange (37b), wobei sowohl die erste als auch die zweite Wange (37a, 37b) in einer zusammengebauten Konfiguration der Kassette (9) an einem seitlichen Ende (36e, 36f) des Körpers (36) der Kassette (9) angeordnet ist, wobei sowohl die erste als auch die zweite Wange (37a, 37b) mindestens einen Vorsprung (40) umfasst,
- sowohl die erste als auch die zweite seitliche Führungsschiene (6a, 6b) mindestens eine Aussparung (41) aufweist, wobei der Vorsprung (40) der ersten Wange (37a) der Kassette (9) in der zusammengebauten Konfiguration der Rollladenvorrichtung (3) im Inneren der Aussparung (41) der ersten seitliche Führungsschiene (6a) angeordnet ist und der Vorsprung (40) der zweiten Wange (37b) der Kassette (9) in der zusammengebauten Konfiguration der Rollladenvorrichtung (3) im Inneren der Aussparung (41) der zweiten seitlichen Führungsschiene (6b) angeordnet ist, und
- der Kasten (34) der elektrischen Verbindungsvorrichtung (31) eine erste Aufnahme (38) umfasst, wobei der Vorsprung (40) entweder der ersten oder zweiten Wange (37a, 37b) der Kassette (9) in der zusammengebauten Konfiguration der Rollladenvorrichtung (3) die erste Aufnahme (38) des Kastens (34) durchquert.

4. Rollladenvorrichtung (3) für eine haustechnische Schließ- oder Sonnenschutzanlage nach Anspruch 3, **dadurch gekennzeichnet, dass** der Kasten (34) der elektrischen Verbindungsvorrichtung (31) eine zweite Aufnahme (43) umfasst, wobei der elektrische Verbinder (35) der elektrischen Verbindungsvorrichtung (31) in einer zusammengebauten Konfiguration der elektrischen Verbindungsvorrichtung (31) im Inneren der zweiten Aufnahme (43) des Kastens (34) angeordnet ist.

5. Rollladenvorrichtung (3) für eine haustechnische Schließ- oder Sonnenschutzanlage nach Anspruch 4, **dadurch gekennzeichnet, dass**:
- die elektrische Verbindungsvorrichtung (31) ferner elektrische Versorgungsdrähte (39) umfasst, wobei die elektrischen Versorgungsdrähte (39) mit dem elektrischen Verbinder (35) der elektrischen Verbindungsvorrichtung (31) elektrisch verbunden sind, und
- der Kasten (34) der elektrischen Verbindungsvorrichtung (31) ferner einen Kanal (44) umfasst, der die zweite Aufnahme (43) des Kastens (34) mit der ersten Aufnahme (38) des Kastens (34) verbindet, wobei die elektrischen Versorgungsdrähte (39) sich mindestens im Inneren des Kanals (44) des Kastens (34) erstrecken.

6. Rollladenvorrichtung (3) für eine haustechnische Schließ- oder Sonnenschutzanlage nach einem der Ansprüche 4 bis 5, **dadurch gekennzeichnet, dass** der Kasten (34) der elektrischen Verbindungsvorrichtung (31) eine dritte Aufnahme (45) umfasst, wobei die dritte Aufnahme (45) des Kastens (34) in Form einer Rille ausgeführt ist, so dass das Gleiten des Vorhangs (2) in der zusammengebauten Konfiguration der Rollladenvorrichtung (3) im Inneren der dritten Aufnahme (45) gestattet ist.

7. Rollladenvorrichtung (3) für eine haustechnische Schließ- oder Sonnenschutzanlage nach einem der Ansprüche 1 bis 6, **dadurch gekennzeichnet, dass** die elektrische Verbindungsvorrichtung (31) ausgelegt ist, um eine äußere Quelle zur Versorgung mit elektrischer Energie (33) mit der Speichervorrichtung elektrischer Energie (24) oder mit dem elektromechanischen Aktuator (11) elektrisch zu verbinden.

8. Haustechnische Schließ- oder Sonnenschutzanlage eines Gebäudes, wobei die haustechnische Anlage umfasst:
- ein Fenster (52) oder eine Tür,
- eine Rollladenvorrichtung (3) nach einem der Ansprüche 1 bis 7.

9. Haustechnische Schließ- oder Sonnenschutzanlage eines Gebäudes nach Anspruch 8, wobei das Fenster (52) oder die Tür mindestens umfassen:
- einen Festrahmen (53), und
- einen Flügel,
wobei sowohl die erste als auch die zweite seitliche Führungsschiene (6a, 6b) in einer zusammengebauten Konfiguration der haustechnischen Anlage gegenüber dem Festrahmen (53) des Fensters (52) oder der Tür angeordnet ist,
**dadurch gekennzeichnet, dass** die elektrische Verbindungsvorrichtung (31) gegenüber dem Festrahmen (53) des Fensters (52) oder der Tür angeordnet ist.

10. Haustechnische Schließ- oder Sonnenschutzanlage eines Gebäudes nach Anspruch 8 oder nach Anspruch 9, **dadurch gekennzeichnet, dass** die Kassette (9) der Rollladenvorrichtung (3) in der zusammengebauten Konfiguration der haustechnischen Anlage mindestens zum Teil außerhalb des Gebäudes angeordnet ist.

## Claims

1. A shading device (3) for a home automation installation for closing or sun protection of a building,
the shading device (3) comprising at least:
- a box (9),
- a screen (2), the screen (2) comprising a first end (2a), a second end (2b), a first lateral edge (2c) and a second lateral edge (2d),
- a winding tube (4), the first end (2a) of the screen (2) being attached to the winding tube (4),
- a first and a second lateral slide (6a, 6b), the first lateral slide (6a) being configured to receive the first lateral edge (2c) of the screen (2) and the second lateral slide (6b) being configured to receive the second side edge (2d) of the screen (2),
- a motorized drive device (5), and
- an electrical connection device (31),
the motorized drive device (5) comprising at least:
- an electromechanical actuator (11), the electromechanical actuator (11) being configured to wind and unwind the screen (2) on the winding tube (4), between a wound position and an unwound position, and
- an electrical energy storage device (24), the electrical energy storage device (24) being configured to supply electrical energy to at least the electromechanical actuator (11),
the electrical energy storage device (24) comprising at least:
- a battery (32),
the winding tube (4), the motorized drive device (5), and the electrical energy storage device (24) are arranged inside the box (9),
**characterized in that** the electrical connection device (31) is arranged between one of the first and second lateral slides (6a, 6b) and the box (9), in an assembled configuration of the shading device (3).

2. - The shading device (3) for a home automation installation for closing or sun protection according to claim 1, **characterized in that** the electrical connection device (31) comprises a housing (34) and an electrical connector (35).

3. - The shading device (3) for a home automation installation for closing or sun protection according to claim 2, **characterized in that**
- the box (9) comprises at least:
o a body (36),
o a first cheek (37a) and a second cheek (37b), each of the first and second cheeks (37a, 37b) being disposed at a lateral end (36e, 36f) of the body (36) of the box (9), in an assembled configuration of the box (9), each of the first and second cheeks (37a, 37b) comprising at least one tenon (40),
- each of the first and second lateral slides (6a, 6b) comprises at least one mortise (41), the tenon (40) of the first cheek (37a) of the box (9) being arranged inside the mortise (41) of the first lateral slide (6a), in the assembled configuration of the shading device (3), and the tenon (40) of the second cheek (37b) of the box (9) being arranged inside the mortise (41) of the second lateral slide (6b), in the assembled configuration of the shading device (3), and
- the housing (34) of the electrical connection device (31) comprises a first accommodation (38), the tenon (40) of one of the first and second cheeks (37a, 37b) of the box (9) passing through the first accommodation (38) of the housing (34), in the assembled configuration of the shading device (3).

4. -The shading device (3) for a home automation installation for closing or sun protection according to claim 3, **characterized in that** the housing (34) of the electrical connection device (31) comprises a second accommodation (43), the electrical connector (35) of the electrical connection device (31) being arranged inside the second accommodation (43) of the housing (34), in an assembled configuration of the electrical connection device (31).

5. The shading device (3) for a home automation installation for closing or sun protection according to claim 4, **characterized in that**:
- the electrical connection device (31) further comprises electrical supply wires (39), the electrical supply wires (39) being electrically connected to the electrical connector (35) of the electrical connection device (31), and
- the housing (34) of the electrical connection device (31) further comprises a channel (44) connecting the second accommodation (43) of the housing (34) to the first accommodation (38) of the housing (34), the electrical supply wires (39) extending at least inside the channel (44) of the housing (34).

6. - The shading device (3) for a home automation installation for closing or sun protection according to any one of the claims 4 to 5, **characterized in that** the housing (34) of the electrical connection device (31) comprises a third accommodation (45), the third accommodation (45) of the housing (34) being designed in the form of a groove, so as to allow the sliding of the screen (2) inside the third accommodation (45), in the assembled configuration of the shading device (3).

7. - The shading device (3) for a home automation installation for closing or sun protection according to any one of the claims 1 to 6, **characterized in that** the electrical connection device (31) is configured to electrically connect an external electrical power source (33) to the electrical energy storage device (24) or to the electromechanical actuator (11).

8. - A home automation installation for closing or sun protection of a building, the home automation installation comprising:
- a window (52) or a door,
- a shading device (3) according to any one of claims 1 to 7.

9. A home automation installation for closing or sun protection of a building according to claim 8,
the window (52) or the door comprising at least:
- a frame (53), and
- an opening,
each of the first and second lateral slides (6a, 6b) being arranged opposite the frame (53) of the window (52) or door, in an assembled configuration of the home automation installation,
**characterized in that** the electrical connection device (31) is arranged opposite the frame (53) of the window (52) or door.

10. The home automation installation for closing or sun protection of a building according to claim 8 or according to claim 9, **characterized in that** the box (9) of the shading device (3) is arranged at least partly outside the building, in the assembled configuration of the home automation installation.
